# EUROPÄISCHE PATENTSCHRIFT

(11) **EP 1 183 136 B1**
(45) Veröffentlichungstag und Bekanntmachung des Hinweises auf die Patenterteilung: **22.09.2004**
(21) Anmeldenummer: 01919324.2
(22) Anmeldetag: 21.02.2001
(51) Int. Cl.: B27D 1/10

(54) **VERFAHREN UND VORRICHTUNG ZUM QUERVERLEIMEN VON FURNIERSTREIFEN**
METHOD AND DEVICE FOR TRANSVERSALLY GLUING VENEER STRIPS
PROCEDE ET DISPOSITIF POUR ASSURER UN COLLAGE TRANSVERSAL DE BANDES DE PLACAGE

(30) Priorität: 08.03.2000 DE 10011207
(43) Veröffentlichungstag der Anmeldung: 06.03.2002
(73) Patentinhaber: HEINRICH KUPER GMBH & CO KG, D-33397 Rietberg (DE)
(72) Erfinder: RUNGE, Carsten, 49152 Bad Essen (DE); VON MUTIUS, Michael, 33397 Rietberg (DE)
(74) Vertreter: Hager, Thomas J., Dipl.-Ing.
(86) Internationale Anmeldenummer: PCT/EP2001/001980
(87) Internationale Veröffentlichungsnummer: WO 2001/066321

(56) Entgegenhaltungen:
- EP-A- 0 199 841
- DE-A- 1 528 153
- DE-A- 2 916 828
- DE-U- 8 907 631
- US-A- 4 042 440
- PATENT ABSTRACTS OF JAPAN vol. 2000, no. 05, 14. September 2000 (2000-09-14) & JP 2000 033604 A (MEINAN MACH WORKS INC), 2. Februar 2000 (2000-02-02)

## Beschreibung

Die Erfindung bezieht sich auf ein Verfahren und eine Vorrichtung zum Querverleimen von Furnierstreifen zu einem stumpfverleimten Furnierteppich.

Aus dem Stand der Technik ist es bekannt, Furnierstreifen an ihren Stoßkanten zu verleimen, um einen größeren Furnierteppich zu erzeugen.

Hierzu sind aus dem Stand der Technik so genannte Querzusammensetzmaschinen für die Stumpfverleimung von Holzfurnieren bekannt. Bei diesen Maschinen werden vorbeleimte Furnierstreifen in eine Heizzone überführt und dort unter Druck und Wärmeeinwirkung an ihren Kanten miteinander verklebt. Es versteht sich, dass es dabei erforderlich ist, die Fügebereiche der Furnierstreifen jeweils so auszurichten, dass sie in der Heizzone liegen.

Das exakte Ausrichten der Hinter-Kante des jeweils vorangehenden Furnierstreifens wird bei bekannten Vorrichtungen dadurch erreicht, dass der Furnierstreifen über die Heizzone hinweg transportiert und anschließend einer reversierenden Gegenbewegung unterworfen wird. Bevor diese Gegenbewegung einsetzt, werden im Bereich der Heizzone Anschlagstifte ausgefahren, gegen welche der Furnierstreifen mechanisch angelegt wird. Der jeweils nächste zu verleimende Furnierstreifen wird währenddessen zugeführt und ebenfalls gegen Anschlagstifte ausgerichtet. Nachfolgend wird der weitere Furnierstreifen gegen die noch in der Heizzone befindlichen Anschlagstifte gefahren und somit entsprechend ausgerichtet. Zur Verklebung der beiden Furnierstreifen wird daraufhin die Heizzone geschlossen, die Anschlagstifte werden zurückgezogen. Der vorangegangene Furnierstreifen wird dabei fest gehalten, während der neue, zusätzliche Furnierstreifen gegen die Kante des vorhergehenden Furnierstreifens geschoben und auf Spannung gehalten wird, bis der Fügeprozess beendet ist.

Als nachteilig bei diesem Verfahren erweist es sich zum Einen, dass durch die Reversierbewegung des vorangehenden Furnierstreifens ein nicht unerheblicher Zeitaufwand erforderlich ist. Weiterhin besteht bei welligen oder verzogenen Furnierstreifen die Gefahr, dass diese nicht exakt gegen die Anschlagstifte angelegt werden. Der Furnierstreifen würde somit nicht plan vor den Stiften liegen, sondern Falten und andere Verformungen aufweisen. Gleiches gilt für den neuen Furnierstreifen, der nach dem Entfernen der Anschlagstifte gegen die Kante des vorangehenden Furnierstreifens geschoben wird. Auch hier besteht die Gefahr, dass dieser Verschiebevorgang nicht exakt erfolgt.

Ein ähnliches Verfahren, bei dem ein Furnierstreifen mittels Pendelanschlägen und Erstblattanschlägen ausgerichtet wird, ist in dem Gebrauchsmuster 93 01 196.2 beschrieben. Die dabei verwendeten Anschläge führen zu den oben beschriebenen Nachteilen.

Aus dem Stand der Technik ist es weiterhin bekannt, den entstehenden Furnierteppich nach dem Fügevorgang jeweils um eine Furnierstreifen-Breite weiterzutransportieren und zu fixieren. Hierbei besteht die Gefahr, dass Toleranzen in den Furnierstreifen-Breiten sowie der Transportmechanik sich mit zunehmender Fugenzahl so weit aufsummieren, dass die zu verklebende Kante der Furnierstreifen nicht mehr im Bereich der Heizzone liegt.

Die EP 0 199 841 A (nächstliegender Stand der Technik) beschreibt eine Vorrichtung zum Beschichten von Furnieren mit Trägermaterial. Zur Positionierung der einzelnen Furnierblätter ist ein Pendelanschlag vorgesehen, der die vordere Kante eines jeweils nächstfolgenden Furnierblatts gegenüber der hinteren Kante des zuletzt eingelegten Furnierblatts ausrichtet. Diese ablaufende Kante des zuletzt eingelegten Furnierblatts wird mittels einer Abtasteinrichtung abgetastet. Sollte die ablaufende, hintere Furnierkante nicht korrekt verlaufen, wird sie mittels einer Richteinrichtung ausgerichtet. Die Richteinrichtung ist am Pressenauslass im Bereich der Führungswalze angeordnet und umfasst eine Druckwalze, welche hinsichtlich ihres rechten oder linken Endes stärker angepresst oder abgesenkt wird.

Eine weitere Vorrichtung zum Ausrichten einer Materialbahn, insbesondere einer Furnierbahn, ist aus der DE 29 16 828 A bekannt. Auch bei dieser Vorrichtung wird eine bereits erstellte und in der Vorrichtung befindliche Furnierbahn ausgerichtet oder verdreht, wobei sich der Ausrichtvorgang auf die ablaufende Kante der vorhergehenden Furnierbahn bezieht. Hierbei ist eine Überwachungsvorrichtung vorgesehen, mittels derer eine Halteeinrichtung bzw. eine Zusatz-Antriebsvorrichtung betätigbar ist. Dabei wird die Haupt-Antriebsvorrichtung entsprechend abgeschaltet.

Eine weitere Maschine zum Zusammenleimen von Furnierblättern beschreibt die DE 89 07 631 U. Auch bei dieser Maschine ist ein Pendelanschlag vorgesehen, gegen welchen ein nachfolgendes Furnierblatt angelegt wird. Dieses wird zusammen mit dem Pendelanschlag zum hinteren Ende der bis dahin gebildeten Furnierbahn weiterbewegt, um auf diese Weise die vordere Kante des nächsten Furnierblatts parallel zur hinteren Kante der bis dahin gebildeten Furnierbahn parallel auszurichten.

Der Erfindung liegt die Aufgabe zugrunde, ein Verfahren und eine Vorrichtung der eingangs genannten Art zu schaffen, welche bei einfachem Aufbau und einfacher, betriebssicherer Anwendbarkeit die weitgehende automatische Stumpfverleimung von Furnierstreifen ermöglichen.

Erfindungsgemäß wird die Aufgabe durch die beiden unabhängigen Ansprüche 1 und 7 gelöst, die jeweiligen Unteransprüche zeigen weitere vorteilhafte Ausgestaltungen der Erfindung.

Das erfindungsgemäße Verfahren zeichnet sich durch eine Reihe erheblicher Vorteile aus. Zunächst kann gänzlich darauf verzichtet werden, mechanische Anschlagmittel zu verwenden, zumindest im Bereich der Heizzone. Somit scheidet die Gefahr, dass die Kante eines Furnierstreifens nicht ausreichend oder korrekt gegen Anschlagmittel angelegt wird, völlig aus. Zusätzlich vereinfacht sich der mechanische Aufbau der Vorrichtung, da auf die mechanischen Anschlagmittel sowie deren Antrieb und Steuerung gänzlich verzichtet werden kann.

Durch die mehrerer Transporteinrichtungen unabhängig voneinander zu steuern, besteht die Möglichkeit, den Furnierstreifen auch dann sehr exakt auszurichten, wenn dieser eine schief liegende Kante aufweist oder wenn der Furnierstreifen verbogen oder verzogen ist. Somit besteht erfindungsgemäß die Möglichkeit, einen Furnierstreifen exakt zu positionieren und gegebenenfalls auszubiegen und diesen dabei gleichzeitig parallel zur Heizzone auszurichten und in dieser zu positionieren. Auf eine Reversierbewegung kann hierbei verzichtet werden.

Das erfindungsgemäße Verfahren ist somit sowohl auf die Ausrichtung der Hinter-Kante eines ersten Furnierstreifens anzuwenden als auch auf die jeweiligen Vorderkanten der nachfolgenden Furnierstreifen. Es ist somit möglich, einen optimierten und fehlerfreien Fügevorgang durchzuführen, unabhängig von der Anzahl der Furnierstreifen sowie von geringfügigen Maßabweichungen.

Abhängig von der gewünschten Präzision des Verleimvorganges können ausreichend viele Messstellen verwendet werden.

Zur Vermeidung von Fehlern, die nach dem Durchlauf durch die erste Sensoreinheit auftreten könnten, ist es besonders vorteilhaft, wenn mittels einer zweiten Sensoreinheit im Bereich der Heizzone die Lage der Kante des Furnierstreifens ermittelt wird und erforderlichenfalls eine Lagekorrektur des Furnierstreifens vorgenommen wird. Es ist somit möglich, innerhalb der Heizzone nochmals zu überprüfen, ob die Kante des Furnierstreifens exakt positioniert ist und gegebenenfalls eine Korrektur durchzuführen.

Um eine gleichmäßige Ausbildung des Furnierteppichs zu erreichen, um einen hochqualitativen, präzisen Fügevorgang zu gewährleisten, ist es besonders vorteilhaft, wenn die Kante des Furnierstreifens parallel zu der rechtwinklig zur Transportrichtung angeordneten Heizzone positioniert wird. Der Fügebereich liegt somit stets in optimaler Ausrichtung zur Heizzone.

Insbesondere bei längeren oder größeren Furnierstreifen besteht die Gefahr, dass sich diese verziehen oder verbiegen. Um derartige Fehler auszugleichen, ist erfindungsgemäß vorgesehen, dass mittels der ersten und/oder der zweiten Sensoreinheit eine Verbiegung des Furnierstreifens ermittelt wird und dass die mehreren Transporteinrichtungen zur geraden Ausrichtung des Furnierstreifens separat betätigt werden. Dabei kann es besonders günstig sein, wenn einzelne Bereiche des Furnierstreifens zur geraden Ausrichtung desselben geklemmt werden. Andere Bereiche können mittels der Transporteinrichtungen weiter bewegt werden, sodass sich eine geradlinige Fügekante ergibt.

Besonders vorteilhaft ist es, wenn der Furnierstreifen in Transportrichtung hinter der Heizzone reversierend bewegbar ist. So ist es insbesondere bei einem ersten Furnierstreifen möglich, diesen nach Durchlauf seiner Hinter-Kante in optimaler Weise in der Heizzone auszurichten.

Hinsichtlich der Vorrichtung wird die der Erfindung zugrunde liegende Aufgabe durch die Merkmale des Anspruchs 7 gelöst.

Die erfindungsgemäße Vorrichtung zeichnet sich ebenfalls durch eine Reihe erheblicher Vorteile aus. Zunächst ist der gesamte Aufbau der Vorrichtung relativ einfach, da auf die in die Ebene der Furnierstreifen einfahrbaren Anschlagelemente gemäß dem Stand der Technik gänzlich verzichtet werden kann. Verschmutzungen oder Beschädigungen der Anschlagelemente sowie deren Antriebe können somit nicht mehr auftreten. Hierdurch vereinfacht sich die Herstellung der Vorrichtung. Zusätzlich wird der Wartungsaufwand stark reduziert.

Um die einzelnen Furnierstreifen exakt geradlinig zu der Heizzone ausrichten zu können und um dabei auch Drehbewegungen durchführen zu können, ist es besonders vorteilhaft, wenn die erste Gruppe von Transporteinrichtungen mehrere in Transportrichtung nebeneinander angeordnete, separat betätigbare Transportbänder umfasst. Gleiches gilt für die zweite Gruppe von Transporteinrichtungen.

Der ersten und/oder der zweiten Gruppe von Transporteinrichtungen sind bevorzugterweise Gegendruckmittel zur Kontaktierung der Oberfläche der Furnierstreifen zugeordnet. Mittels dieser Gegendruckmittel ist es möglich, die Furnierstreifen in einzelnen Bereichen zu klemmen, um Verbiegungen zu kompensieren. Die Gegendruckmittel umfassen bevorzugterweise Kugelelemente, die nur zu einer punktuellen Klemmung führen und somit ein Verdrehen des Furnierstreifens zulassen.

Die ersten und die zweite Sensoreinheit umfassen erfindungsgemäß bevorzugterweise optische Sensoren. Die optischen Sensoren bilden somit in günstiger Ausgestaltung der Erfindung vertikale Lichtschranken. Der Durchlauf einer Vorderkante oder einer Hinter-Kante eines Furnierstreifens kann somit sehr exakt erfasst und registriert werden. Da quer zur Transportrichtung mehrere derartige Lichtschranken ausgebildet sind, ist es besonders zuverlässig möglich, den Furnierstreifen exakt hinsichtlich seiner ursprünglichen Lage zu erfassen und anschließend auszurichten.

Die erste und/oder die zweite Gruppe von Transporteinrichtungen ist in besonders vorteilhafter Weise so ausgebildet, dass sie sowohl in Transportrichtung als auch gegen die Transportrichtung betätigbar ist.

Die Heizzone umfasst vorteilhafterweise obere und untere Druckelemente, um die Furnierstreifen während des Fügevorganges exakt zu halten.

Im Folgenden wird die Erfindung anhand von Ausführungsbeispielen in Verbindung mit der Zeichnung beschrieben. Dabei zeigt:
- Fig. 1: eine schematische Seitenansicht eines Ausführungsbeispiels der erfindungsgemäßen Vorrichtung,
- Fig. 2: eine vergrößerte Detailansicht des Heizzonenbereichs der erfindungsgemäßen Vorrichtung,
- Fig. 3: eine Ansicht, ähnlich Fig. 2, eines weiteren Ausführungsbeispiels der Erfindung,
- Fig. 4: eine Darstellung analog Fig. 3 in detaillierterer Darstellung,
- Fig. 5: eine schematische, vereinfachte Draufsicht auf einen Teilbereich der erfindungsgemäßen Vorrichtung,
- Fig. 6: eine perspektivische Teildarstellung eines oberen Bereichs der Heizzone und der zugeordneten Elemente,
- Fig. 7: ein Zeitdiagramm des Ablaufs der Ausrichtung eines ersten Furnierstreifens parallel zur Heizzone,
- Fig. 8 bis 10: Detaildarstellungen der Ausrichtung des Furnierstreifens gemäß dem Ablaufdiagramm der Fig. 7,
- Fig. 11: ein Zeitdiagramm des Ablaufs der Ausbiegung des ersten Furnierstreifens parallel zur Heizzone,
- Fig. 12 bis 14: Detailansichten zu den Abläufen gemäß Ablaufdiagramm der Fig. 11,
- Fig. 15: ein Zeitdiagramm des Ablaufs der Ausrichtung eines Furnierteppichs parallel zur Heizzone, und
- Fig. 16 und 17: Detaildarstellungen des Ablaufs gemäß Ablaufdiagramm der Fig. 15.

In Fig. 1 ist eine vereinfachte, schematische Seitenansicht eines Ausführungsbeispiels der erfindungsgemäßen Vorrichtung dargestellt. Die Vorrichtung gliedert sich in einen Transportbereich I zum Zuführen von einzelnen zu verleimenden Furnierstreifen mittels Transportbändern oder Transportriemen, einen Fügebereich II mit einer Heizzone 3, einen Transportbereich III mit Transportriemen oder Transportbändern zum Ausrichten des Furnierteppichs, einen Schneidebereich IV und einen Abgabebereich V zum Auslauf der geschnittenen Furnierblätter, zu deren Übergabe an Ablage- oder Stapeleinrichtungen.

In Fig. 1 ist die Transportrichtung durch einen Pfeil 6 dargestellt. Stark vereinfacht ist ein Furnierstreifen 1 gezeigt, welcher durch Transportbänder 8 bis 11 einer ersten Gruppe von Transporteinrichtungen zugeführt wird. Zur Verdeutlichung der Darstellung sind die jeweiligen Transporteinrichtungen geöffnet gezeigt. Mit 2 ist ein Furnierteppich bezeichnet, der aus mehreren verleimten Furnierstreifen besteht.

Im Bereich des Fügebereichs II ist ersichtlich, dass die Heizzone 3 aus einem oberen 18 und einem unteren 19 Druckelement besteht. Nachfolgend an die Heizzone 3 sind untere Transportbänder 12 bis 15 einer zweiten Gruppe von Transporteinrichtungen dargestellt. Oberhalb der Transportbänder 12 bis 15 befinden sich Gegendruckmittel 16 mit Kugelelementen 17.

Der Fügebereich ist in Fig. 2 vergrößert dargestellt. Dabei ist insbesondere ersichtlich, dass den Transportbändern 8 bis 11 zumindest eine Friktionswelle 20 nachgeordnet ist, die den jeweiligen Furnierstreifen 1 in die Heizzone 3 bewegt.

Die Fig. 2 zeigt in schematischer Weise eine erste Sensoreinheit 4. Dabei zeigt die Darstellung insbesondere die vertikale Lichtschranke, die durch die erste Sensoreinheit 4 gebildet wird.

Mit dem Bezugszeichen 7 ist eine zweite Sensoreinheit dargestellt, die sich im Bereich der Heizzone 3 befindet. Der Abstand der beiden Sensoreinheiten 4 und 7 beträgt beispielsweise 60 mm.

In Transportrichtung hinter der zweiten Sensoreinheit 7 ist eine Linie 21 eingezeichnet, welche die ideale Position für eine Hinter-Kante 5 eines vorangehenden Furnierstreifens 1 bildet.

Aus Fig. 2 ist weiterhin ersichtlich, dass oberhalb der Transportbänder 12 bis 15 der zweiten Gruppe von Transporteinrichtungen Gegendruckmittel 16 mit Kugelelementen 17 angeordnet sind, die in der Höhe verstellbar sind.

Die erste und die zweite Sensoreinheit 4, 7 bilden somit eine Anzahl vom Lichttastern oder anderen Detektionselementen, welche die Position und Parallelität der Furnierstreifen 1 sowie die Krümmung eines ersten Furnierstreifens erfassen. Die Werte der Sensoreinheiten werden gespeichert und mittels einer Steuer- und Regelungseinheit unter Verwendung von geregelten, intelligenten Transporteinrichtungen dazu verwendet, die Furnierstreifen exakt auszurichten und insbesondere Verbiegungen eines ersten Furnierstreifens zu korrigieren.

Bei dem erfindungsgemäßen Verfahren sowie der zu verwendenden erfindungsgemäßen Vorrichtung wird die Transportgeschwindigkeit eines Furnierstreifens erfasst beziehungsweise entsprechend eingestellt. Bei einem Durchlauf durch die erste Sensoreinheit ergibt sich somit ein vorgegebener Transportweg beziehungsweise eine vorgegebene Transportzeit bis zur Erreichung einer gewünschten, optimalen Position im Bereich der Heizzone 3, beispielsweise auf der Linie 21. Bei geraden Furnierstreifen ist somit eine nochmalige Korrektur oder Ausrichtung nicht erforderlich. Durch die exakte Steuerung der Transporteinrichtung kann auf Anschläge oder Ähnliches zur mechanischen Ausrichtung gänzlich verzichtet werden.

Die Fig. 3 und 4 zeigen jeweils analoge Darstellungen eines Ausführungsbeispiels ähnlich Fig. 2. Hierbei wurden die einzelnen technischen Komponenten verdeutlichend herausgestellt. Dabei ist insbesondere ersichtlich, dass die Lage der ersten Sensoreinheit 4 variieren kann, abhängig von den baulichen Gegebenheiten der Vorrichtung.

Oberhalb der Friktionswelle 20 ist eine Druckwelle 22 angeordnet. Diese dient zum exakten Transport der Furnierstreifen. Insbesondere aus der Darstellung der Fig. 6 ergibt sich, dass modulartig mehrere derartiger Druckwellen 22 vorgesehen sind, um eine gezielte Zuführung der Furnierstreifen sicherzustellen.

Die Heizung mit dem oberen 18 und dem unteren 19 Druckelement ist aus dem Stand der Technik bekannt, sodass auf weitere Erläuterungen verzichtet werden kann. Es ist jedoch zu erwähnen, dass im Bereich der Heizzone die zweite Sensoreinheit 7 angeordnet ist. Hierzu weist die Heizzone mehrere vertikale Ausnehmungen auf.

Die Fig. 5 zeigt eine Draufsicht auf einen erfindungsgemäßen Furnierteppich 2, welcher aus mehreren einzelnen Furnierstreifen 1 gefertigt wurde. Eine Hinter-Kante 5 eines letzten verarbeiteten Furnierstreifens ist dabei gerade im Bereich der ersten Sensoreinheit 4 (es sind zwei Lichtschranken 4a und 4b dargestellt) angeordnet. Die Fig. 5 zeigt, dass die Hinter-Kante 5 des Furnierstreifens schräg ausgerichtet ist. Mit 7a und 7b sind zwei Lichtschranken der zweiten Sensoreinheit 7 im Bereich der Heizzone 3 dargestellt. Weiterhin ist dargestellt, dass die zweite Gruppe von Transporteinrichtungen bei diesem Ausführungsbeispiel insgesamt acht Transportbänder umfasst (12a bis 15a und 12b bis 15b). Durch unterschiedliche Steuerung dieser einzelnen Riemen beziehungsweise Transportbänder ist es somit möglich, die Hinter-Kante 5 des Furnierteppichs 2 im Bereich der zweiten Sensoreinheit 7 und damit der Heizzone 3 exakt rechtwinklig zur Transportrichtung 6 auszurichten.

Im Einzelnen erfolgt dieser Ausricht-Vorgang wie folgt. Es sei angenommen, dass der letzte dargestellte Furnierstreifen 1 gerade an den Furnierteppich 2 geklebt wurde. Die Transportbänder 12 bis 15 der zweiten Gruppe von Transporteinrichtungen transportieren somit den Furnierteppich 2 in Transportrichtung 6. Hierzu werden sämtliche Transportbänder synchron betrieben. Beim Durchlauf durch die erste Sensoreinheit 4 wird jedoch ermittelt, dass die Hinter-Kante 5 des Furnierstreifens 1 in einem nicht erwünschten Winkel ausgerichtet ist. Die Durchlaufwerte der Hinter-Kante 5 durch die erste Sensoreinheit 4 werden in der Regel- beziehungsweise Steuereinheit gespeichert. Mit Hilfe des parallel aufgezeichneten Transportweges wird somit der noch zurückzulegende Weg des Furnierstreifens 1 berechnet. Im weiteren Ablauf werden nun die Transportbänder zu beiden Seiten der Mittellinie so geregelt, dass der noch zurückzulegende Wert bis zur Mitte der Heizzone 3 bis zu einem vorgegebenen Zeitpunkt zurückgelegt wird. Da die Hinter-Kante 5 nicht parallel zur Heizungsmittellinie ausgerichtet ist, erfolgt nun die Korrektur durch die Berechnung und Ausführung zweier unterschiedlicher Weg-Zeit-Funktionen der Transporteinrichtungen. In einer besonders günstigen Ausgestaltung der Erfindung ist konstruktiv vorgesehen, dass die einzelnen Transportbänder 12 bis 15 jeweils von einem eigenen Servomotor angetrieben werden. Um einen entsprechenden Kraftschluss zwischen dem Furnierteppich 2 und den Transportbändern 12 bis 15 zu gewährleisten, wird von oben mittels der Kugelelemente 17 eine Kraft auf den Furnierteppich 2 aufgebracht, um diesen gegen die Transportbänder 12 bis 15 zu drücken. Mit Hilfe der Kugelelemente 17 ist jedoch eine Drehung des Furnierteppichs möglich, um die gewünschte Parallelität der Hinter-Kante 5 zu der Mittellinie der Heizzone 3 zu erzielen. Die errechneten Zeit-Weg-Funktionen werden durch die Servomotoren der Transportbänder erzeugt und über die Transportriemen oder Transportbänder auf den Furnierteppich 2 übertragen. Es ist darauf zu verweisen, dass anstelle von Kugelelementen auch normale Rollen, Druckrollen oder Kugeldruckrollen verwendbar sind.

Um zusätzliche störende Einflüsse bei diesem Transportvorgang auszuschließen und um sicherzustellen, dass die Hinter-Kante 5 exakt zu der Heizzone 3 ausgerichtet ist, ist die zweite Sensoreinheit 7 vorgesehen. Diese ist kurz vor der Mittellinie der Heizzone 3 angeordnet und führt nochmals eine Messung des Durchlaufs der Hinter-Kante 5 durch. Anhand des nach diesem Ereignis zurückgelegten Weges und des Abstandes der zweiten Sensoreinheit 7 von der Mittellinie der Heizzone 3 wird nochmals die Restabweichung berechnet. Überschreitet diese einen zu definierenden Toleranzwert, so wird noch einmal über die Transportbänder diese Differenz korrigiert. Durch eine Reversierbewegung ist es somit auch möglich, den Furnierteppich 2 gegebenenfalls um den errechneten Differenzwert zurückzutransportieren.

Die Fig. 7 bis 10 zeigen den Ablauf der Ausrichtung eines ersten Furnierstreifens parallel zur Heizzone 3. Zum Zeitpunkt Ta sind die erste und die zweite Sensoreinheit 4, 7 frei. In der Darstellung wird die erste Sensoreinheit 4 durch die Lichtschranken 4a und 4b dargestellt, während die zweite Sensoreinheit 7 die Lichtschranken 7a und 7b betrifft.

Zum Start des Vorganges sind die Lichtschranken 4a, 4b, 7a, 7b frei, ein Furnierstreifen 1 wird durch die Transportbänder 8 bis 11 und die Friktionswelle 20 herantransportiert. Zum Zeitpunkt Tb befindet sich das Furnier im Bereich der Kugeldruckrollen 17. Die Friktionswelle 21 stoppt, die Gegendruckrolle 22 fährt hoch, während die Kugeldruckrollen 17 mittels der Gegendruckmittel 16 herabgefahren werden. Zum Zeitpunkt Tc erfolgt ein Start der Transportbänder 12 bis 15 der zweiten Gruppe von Transporteinrichtungen. Zum Zeitpunkt Td erkennt die Lichtschranke 7a der zweiten Sensoreinheit 7 die Furnier-Hinter-Kante 5 und stoppt die entsprechenden Transportbänder der zweiten Gruppe von Transporteinrichtungen, beispielsweise die linken Transportbänder. Zum Zeitpunkt Te erkennt die Lichtschranke 7b der zweiten Sensoreinheit 7 die Hinter-Kante 5 des Furnierstreifens 1 und stoppt die entsprechenden Transportbänder der zweiten Gruppe von Transporteinrichtungen, beispielsweise die rechten Transportbänder. Zum Zeitpunkt Tf erfolgt die Positionierung der Hinter-Kante 5 parallel zu der Heizzone 3 durch reversierende Bewegung der Transportbänder 12 bis 15. Zum Zeitpunkt Tg erkennen die Lichtschranken 7a und 7b die Hinter-Kante 5 des Furnierstreifens 1. Die Positionierung wird gestoppt. Die in Fig. 7 gezeigten Flächen A1 und A2 entsprechen den zurückgelegten Werten der jeweiligen rechten beziehungsweise linken Transportbänder. Die Fig. 8 bis 10 zeigen in der Draufsicht den beschriebenen Vorgang nochmals. In Fig. 8 ist der Zeitpunkt Ta dargestellt. Die Fig. 9 zeigt die Zeitpunkte Td beziehungsweise Te nach Überfahren der Lichtschranken 7a beziehungsweise 7b. Die Transportbänder 12 und 13 werden gestoppt, während die Transportbänder 14 und 15 weiter betätigt werden. In Fig. 10 ist der Zeitpunkt Tf gezeigt. Es erfolgt eine Reversierung der Bewegung des Furnierstreifens 1 bis dieser exakt ausgerichtet ist, das heißt der dargestellte Abstand X = 0.

Es versteht sich, dass auch erheblich mehr Lichtschranken als die gezeigten zwei Lichtschranken eingesetzt werden können, um die Parallelität der Hinter-Kante 5 des Furnierstreifens 1 an zusätzlichen Messstellen zu erfassen. Dies ist insbesondere dann sachdienlich, wenn bei sehr langen Furnierstreifen 1 die Gefahr besteht, dass diese wellig oder verbogen sind. Die Qualität der Ausbiegung und der Positionierung kann auch durch die Anzahl der Transportbänder erhöht werden.

Die Fig. 11 zeigt den Ablauf der Ausbiegung eines ersten Furnierstreifens parallel zur Heizzone. Die Fig. 12 bis 14 zeigen die jeweiligen Abläufe in vergrößerter Darstellung.

Zum Zeitpunkt Ta (Fig. 12) ist der jeweilige Bereich der Hinter-Kante 5 des Furnierstreifens 1 an den Lichtschranken 7a und 7b positioniert. Zum Zeitpunkt Tb (Fig. 13) beginnt die Rückbiegung des gekrümmten Furnierstreifens 1. Hierzu werden im Bereich der Lichtschranken 7a und 7b Druckstücke 16a gegen den Furnierstreifen 1 gedrückt, um diesen zu fixieren. Im Bereich der Lichtschranken 7c und 7d erfolgt eine Halterung mittels der Kugelelemente 17, die einen entsprechenden Friktionsdruck auf die Transportbänder 13 und 14 ausüben. Durch eine reversierende Bewegung der Transportbänder 13 und 14 (siehe Pfeile in Fig. 13) wird der mittlere Bereich des Furnierstreifens 1 in Richtung auf die Mittellinie der Heizzone 3 bewegt. Zum Zeitpunkt Tc (Fig. 14) erkennen die Lichtschranken 7c und 7d die Hinter-Kante 5 des Furnierstreifens 1. Die Bewegung der Transportbänder 13 und 14 wird angehalten, der Furnierstreifen 1 wird fixiert und ist somit für den nachfolgenden Fügevorgang vorbereitet.

Die Fig. 15 bis 17 zeigen den Ablauf der Ausrichtung eines Furnierteppichs parallel zur Heizzone. Es wird dabei ausgegangen, dass ähnlich wie bei Fig. 5 die Hinter-Kante 5a schräg zur Transportrichtung 6 ausgerichtet ist.

Zum Zeitpunkt Ta (Fig. 16) erfolgt der Start der Transportbewegung. Die Lichtschranke 4a, 4b, 7a und 7b sind jeweils belegt, das heißt von dem Furnierstreifen 1 abgedeckt. Zum Zeitpunkt Tb erkennt die Lichtschranke 4a die Hinter-Kante 5 des Furnierstreifens 1. Zum Zeitpunkt Tc erkennt die Lichtschranke 4b die Hinter-Kante 5 des Furnierstreifens 1. Hier startet der Positionierungsprozess. Zum Zeitpunkt Td (Fig. 17) ist der Positioniervorgang abgeschlossen. Die Furnier-Hinter-Kante 5 ist parallel zu der Mittellinie der Heizzone 3 ausgerichtet, die Lichtschranken 7a und 7b erkennen die Hinter-Kante 5.

Die in Fig. 15 gezeigten Flächen A1 und A2 entsprechen den zurückgelegten Wegen der rechten beziehungsweise linken Transportbänder.

Die Erfindung ist nicht auf die gezeigten Ausführungsbeispiele beschränkt, vielmehr ergeben sich im Rahmen der Erfindung vielfältige Abwandlungs- und Modifikationsmöglichkeiten.

### Zusammenfassend ist Folgendes festzustellen:

Die Erfindung betrifft ein Verfahren sowie eine Vorrichtung zum Querverleimen von Furnierstreifen 1 zu einem stumpfverleimten Furnierteppich 2. Erfindungsgemäß sind eine erste Sensoreinheit 4 und eine zweite Sensoreinheit 7 vorgesehen, um mittels mehrerer Transportbänder 8 bis 11 beziehungsweise 12 bis 17 eine Vorderkante beziehungsweise eine Hinter-Kante 5 eines Furnierstreifens 1 beziehungsweise des Furnierteppichs 2 so auszurichten, dass diese Kante sich exakt in einer Mittellinie einer Heizzone 3 befindet.

## Patentansprüche

1. Verfahren zum Querverleimen von Furnierstreifen (1) zu einem stumpfverleimten Furnierteppich (2), bei welchem einzelne Furnierstreifen (1) zugeführt, in ihrer Lage zueinander und zu einer Heizzone (3) ausgerichtet und verleimt werden, wobei ein Furnierstreifen (1) transportiert wird, wobei mittels einer ersten Sensoreinheit (4), welche mehrere in einer Reihe quer zur Transportrichtung (6) nebeneinander angeordnete Sensoren umfasst, welchen jeweils eine Transporteinrichtung einer ersten Gruppe von mehreren in Transportrichtung nebeneinander angeordneten und separat betätigbaren Transporteinrichtungen zugeordnet ist, an mehreren Messstellen der Durchlauf einer Kante (5) des Furnierstreifens (1) quer zur Transportrichtung (6) ermittelt wird, wobei in Abhängigkeit von den ermittelten Werten der einzelnen Sensoren der ersten Sensoreinheit (4) der bis zu einer Sollposition der Kante (5) des Furnierstreifens (1) im Bereich der Heizzone (3) jeweils für den Bereich der jeweiligen Transporteinrichtung benötigte Transportweg berechnet wird, und wobei aufgrund der ermittelten Werte die Bewegungsabläufe der jeweiligen Transporteinrichtungen der ersten Gruppe von Transporteinrichtungen unabhängig von einander, insbesondere hinsichtlich der Transportgeschwindigkeiten und/oder der Transportzeiten gesteuert werden.

2. Verfahren nach Anspruch 1, **dadurch gekennzeichnet, dass** mittels einer zweiten Sensoreinheit (7) im Bereich der Heizzone (3) die Lage der Kante (5) des Furnierstreifens (1) ermittelt wird und dass erforderlichenfalls eine Lagekorrektur des Furnierstreifens (1) erfolgt.

3. Verfahren nach einem der Ansprüche 1 oder 2, **dadurch gekennzeichnet, dass** die Kante (5) des Furnierstreifens (1) parallel zu der rechtwinklig zur Transportrichtung (6) angeordneten Heizzone (3) positioniert wird.

4. Verfahren nach einem der Ansprüche 1 bis 3, **dadurch gekennzeichnet, dass** mittels der ersten (4) und/oder der zweiten (7) Sensoreinheit eine Verbiegung des Furnierstreifens (1) ermittelt wird und dass die mehreren Transporteinrichtungen zur geraden Ausrichtung des Furnierstreifens (1) separat betätigt werden.

5. Verfahren nach Anspruch 4, **dadurch gekennzeichnet, dass** Bereiche des Furnierstreifens (1) zur geraden Ausrichtung geklemmt werden.

6. Verfahren nach einem der Ansprüche 1 bis 5, **dadurch gekennzeichnet, dass** der Furnierstreifen (1) in Transportrichtung hinter der Heizzone (3) reversierend bewegbar ist.

7. Vorrichtung zum Querverleimen von Furnierstreifen (1) zu einem stumpfverleimten Furnierteppich (2), mit
- einer ersten Gruppe von Transporteinrichtungen zur Zuführung von Furnierstreifen (1),
- einer ersten Sensoreinheit (4), welche mehrere in Transportrichtung (6) nebeneinander angeordnete Sensoren umfasst, welchen im ihrem Bereich jeweils eine Transporteinrichtung der ersten Gruppe von Transporteinrichtungen zugeordnet ist,
- einer quer zur Transportrichtung (6) angeordneten Heizzone (3),
- einer zweiten, mehrere in Transportrichtung (6) nebeneinander angeordnete Sensoren umfassenden Sensoreinheit (7) im Bereich der Heizzone (3),
- einer der Heizzone (3) nachgeordneten zweiten Gruppe von Transporteinrichtungen, und
- einer Steuer- und/oder Regeleinheit.

8. Vorrichtung nach Anspruch 7, **dadurch gekennzeichnet, dass** die erste Gruppe von Transporteinrichtungen mehrere in Transportrichtung nebeneinander angeordnete, separat betätigbare Transportbänder (8, 9, 10, 11) umfasst.

9. Vorrichtung nach einem der Ansprüche 7 oder 8, **dadurch gekennzeichnet, dass** die zweite Gruppe von Transporteinrichtungen mehrere in Transportrichtung nebeneinander angeordnete, separat betätigbare Transportbänder (12, 13, 14, 15) umfasst.

10. Vorrichtung nach Anspruch 9, **dadurch gekennzeichnet, dass** der zweiten Gruppe von Transporteinrichtungen und/oder der ersten Gruppe von Transporteinrichtungen obere Gegendruckmittel (16) zur Kontaktierung der Oberfläche der Furnierstreifen (1) zugeordnet sind.

11. Vorrichtung nach Anspruch 10, **dadurch gekennzeichnet, dass** die Gegendruckmittel (16) Kugelelemente (17) oder ballige Rollen umfassen.

12. Vorrichtung nach einem der Ansprüche 7 bis 11, **dadurch gekennzeichnet, dass** die erste (4) und die zweite (7) Sensoreinheit jeweils optische Sensoren umfassen.

13. Vorrichtung nach Anspruch 12, **dadurch gekennzeichnet, dass** die optischen Sensoren vertikale Lichtschranken bilden.

14. Vorrichtung nach einem der Ansprüche 7 bis 13, **dadurch gekennzeichnet, dass** die erste und/oder zweite Gruppe von Transporteinrichtungen in Transportrichtung (6) und gegen die Transportrichtung (6) betätigbar sind.

15. Vorrichtung nach einem der Ansprüche 7 bis 14, **dadurch gekennzeichnet, dass** die Heizzone (3) obere und untere Druckelemente (18, 19) umfasst.

## Claims

1. A method for transversely gluing veneer strips (1) to form a butt-glued veneer carpet (2), wherein single veneer strips (1) are supplied, aligned in their position with respect to each other and with respect to a heating zone (3) and glued,
wherein one veneer strip (1) is transported, wherein the passage of an edge (5) of said veneer strip (1) transverse to the direction of transportation (6) is determined at a plurality of measuring points by means of a first sensor unit (4) comprising a plurality of sensors arranged adjacently in a series transversely to the direction of transportation (6), wherein respectively one transportation means of a first group of transportation means being arranged adjacently in a direction of transportation and being separately operable is assigned to said sensors,
wherein the transportation path respectively required for the portion of the respective transportation means towards a target position of the edge (5) of the veneer strip (1) in the area of the heating zone (3) is calculated dependent on the determined values of the single sensors of the first sensor unit (4),
and wherein, on the basis of the determined values, the sequences of movements of the respective transportation means of the first group of transportation means are controlled independent of each other, in particular in view of the transportation speeds and/or the transportation times.

2. The method according to claim 1, **characterized in that** the position of the edge (5) of the veneer strip (1) is determined by means of a second sensor unit (7) in the area of the heating zone (3) and that a position correction of the veneer strip (1) is performed if necessary.

3. The method according to one of claims 1 or 2, **characterized in that** the edge (5) of the veneer strip (1) is positioned parallel to the heating zone (3) being arranged at a right angle to the direction of transportation (6).

4. The method according to one of claims 1 to 3, **characterized in that** a bending of the veneer strip (1) is determined by the first (4) and/or second (7) sensor unit and that the plurality of transportation means can be operated separately for a straight alignment of the veneer strip (1).

5. The method according to claim 4, **characterized in that** portions of said veneer strip (1) can be clamped for a straight alignment.

6. The method according to one of claims 1 to 5, **characterized in that** said veneer strip (1) is movable reversingly in the direction of transportation behind the heating zone (3).

7. An apparatus for transversely gluing veneer strips (1) to form a butt-glued veneer carpet (2), comprising
- a first group of transportation means for supplying veneer strips (1),
- a first sensor unit (4) comprising a plurality of sensors being arranged adjacently in the direction of transportation (6), wherein respectively one transportation means of the first group of transportation means is assigned to said sensors within their area,
- a heating zone (3) arranged transversely to the direction of transportation (6),
- a second sensor unit (7) comprising a plurality of sensors arranged adjacently in the direction of transportation (6) in the area of the heating zone (3),
- a second group of transportation means arranged downstream of the heating zone (3), and
- a control unit.

8. The apparatus according to claim 7, **characterized in that** the first group of transportation means comprises a plurality of conveyor belts (8, 9, 10, 11) being arranged adjacently in the direction of transportation and being separately operable.

9. The apparatus according to one of claims 7 or 8, **characterized in that** the second group of transportation means comprises a plurality of conveyor belts (12, 13, 14, 15) being arranged adjacently in the direction of transportation and being separately operable.

10. The apparatus according to claim 9, **characterized in that** the second group of transportation means and/or the first group of transportation means have upper counterpressure means (16) assigned thereto for contacting the surfaces of the veneer strips (1).

11. The apparatus according to claim 10, **characterized in that** the counterpressure means (16) comprise ball elements (17) or spherical rollers.

12. The apparatus according to one of claims 7 to 11, **characterized in that** the first (4) and the second (7) sensor units respectively comprise optical sensors.

13. The apparatus according to claim 12, **characterized in that** the optical sensors form vertical light barriers.

14. The apparatus according to one of claims 7 to 13, **characterized in that** the first and/or the second group of transportation means are operable in the direction of transportation (6) or against the direction of transportation (6).

15. The apparatus according to one of claims 7 to 14, **characterized in that** the heating zone (3) comprises upper and lower pressure members (18, 19).

## Revendications

1. Procédé pour assurer un collage transversal de bandes de placage (1) pour former un tapis de placage (2), collé bout à bout, procédé dans lequel on amène des bandes de placage (1) individuelles, on les oriente à leur position, les unes par rapport aux autres et par rapport à une zone de chauffage (3), et on les colle, sachant qu'une bande de placage (1) est transportée, où, au moyen d'un premier bloc détecteur (4), comprenant plusieurs détecteurs, disposés en rangée les uns à côté des autres, transversalement à la direction de transport (6), à chacun des détecteurs étant associé un dispositif de transport d'un premier groupe d'une pluralité de dispositifs de transport, disposés les uns à côté des autres dans la direction de transport et actionnables séparément, on détecte, en plusieurs points de mesure, le passage d'un bord (5) de la bande de placage (1) transversalement par rapport à la direction de transport (6), où, en fonction des valeurs détectées des différents détecteurs du premier bloc détecteur (4), on calcule la distance de transport nécessaire pour une position théorique du bord (5) de la bande de placage (1) dans la région de la zone de chauffage (3), chaque fois pour la région du dispositif de transport respectif, et où, en se basant sur les valeurs détectées, on commande les déroulements cinématiques des dispositifs de transport respectifs du premier groupe de dispositifs de transport, indépendamment les uns des autres, en particulier du point de vue des vitesses de transport et/ou des temps de transport.

2. Procédé selon la revendication 1, **caractérisé en ce que**, au moyen d'un deuxième bloc détecteur (7), installé dans la région de la zone de chauffage (3), on détecte la position du bord (5) de la bande de placage (1), et **en ce que**, en cas de nécessité, on effectue une correction de position de la bande de placage (1).

3. Procédé selon l'une des revendications 1 ou 2, **caractérisé en ce que** le bord (5) de la bande de placage (1) est positionné parallèlement à la zone de chauffage (3), disposée orthogonalement par rapport à la direction de transport (6).

4. Procédé selon l'une des revendications 1 à 3, **caractérisé en ce que**, au moyen du premier (4) et/ou du deuxième (7) bloc détecteur, on détecte une déformation de la bande de placage (1), et **en ce que** la pluralité de dispositifs de transport sont actionnés séparément, pour obtenir une orientation rectiligne de la bande de placage (1).

5. Procédé selon la revendication 4, **caractérisé en ce que** des régions de la bande de placage (1) sont serrées pour obtenir une orientation rectiligne.

6. Procédé selon l'une des revendications 1 à 5, **caractérisé en ce que** la bande de placage (1) est déplaçable, de façon réversible, dans la direction de transport, derrière la zone de chauffage (3).

7. Dispositif de collage transversal de bandes de placage (1), pour obtenir un tapis de placage (2), collé bout à bout, comprenant
- un premier groupe de dispositifs de transport pour l'amenée de bandes de placage (1),
- un premier bloc détecteur (4), comprenant une pluralité de détecteurs, disposés les uns à côté des autres dans la direction de transport (6), détecteurs dans la zone desquels est chaque fois associé un dispositif de transport du premier groupe de dispositifs de transport,
- une zone de chauffage (3), disposée transversalement par rapport à la direction de transport (6),
- un deuxième bloc détecteur (7), comprenant une pluralité de détecteurs, disposés les uns à côté des autres dans la direction de transport (6) et installés dans la région de la zone de chauffage (3),
- un deuxième groupe de dispositifs de transport, installé en aval de la zone de chauffage (3), et
- une unité de commande et/ou de régulation.

8. Dispositif selon la revendication 7, **caractérisé en ce que** le premier groupe de dispositifs de transport comprend une pluralité de bandes transporteuses (8, 9, 10, 11) actionnables séparément, disposées les unes à côté des autres dans la direction de transport.

9. Dispositif selon l'une des revendications 7 ou 8, **caractérisé en ce que** le deuxième groupe de dispositifs de transport comprend une pluralité de bandes transporteuses (12, 13, 14, 15) actionnables séparément, disposées les unes à côté des autres, dans la direction de transport.

10. Dispositif selon la revendication 9, **caractérisé en ce que**, au deuxième groupe de dispositifs de transport et/ou au premier groupe de dispositifs de transport, sont associés des moyens de contre-pression supérieurs (16), pour établir la mise en contact avec la surface des bandes de placage (1).

11. Dispositif selon la revendication 10, **caractérisé en ce que** les moyens de contre-pression (16) comprennent des éléments sphériques (17) ou des rouleaux bombés.

12. Dispositif selon l'une des revendications 7 à 11, **caractérisé en ce que** le premier (4) et le deuxième (7) bloc détecteur comprennent chacun des détecteurs optiques.

13. Dispositif selon la revendication 12, **caractérisé en ce que** les détecteurs optiques forment des barrières photoélectriques.

14. Dispositif selon l'une des revendications 7 à 13, **caractérisé en ce que** le premier et/ou le deuxième groupe de dispositifs de transport sont actionnables dans la direction de transport (6) et à l'encontre de la direction de transport (6).

15. Dispositif selon l'une des revendications 7 à 14, **caractérisé en ce que** la zone de chauffage (3) comprend des éléments de pressage supérieurs et inférieurs (18, 19).
